# EUROPÄISCHE PATENTANMELDUNG

(11) **EP 2 080 838 A2**
(43) Veröffentlichungstag der Anmeldung: **22.07.2009**
(21) Anmeldenummer: 08019404.6
(22) Anmeldetag: 06.11.2008
(51) Int. Cl.: E03C 1/04, E03C 1/33

(54) **Befestigungsvorrichtung zum Fixieren einer Armatur an einer von einem Möbel getragenen Spüle**

(30) Priorität: 18.01.2008 DE 202008000817 U
(71) Anmelder: NIRO-PLAN AG, 4663 Aarburg (CH)
(72) Erfinder:
(74) Vertreter: Lemcke, Brommer & Partner

(57) **Zusammenfassung**

Eine Befestigungsvorrichtung (1) für Armaturen von Spülen, welche einerseits an einem die Spüle tragenden Möbel festlegbar ist und andererseits wenigstens eine Durchtrittsöffnung (4) für eine Armatur aufweist, zeichnet sich dadurch aus, dass die Befestigungsvorrichtung (1) als im Wesentlichen plattenförmiges Element (1a) ausgebildet ist, wobei die Durchtrittsöffnung (4) sich im Wesentlichen senkrecht zu einer Plattenebene durch das plattenförmige Element (1a) erstreckt und wobei wenigstens eine Seitenfläche (1 b) des plattenförmigen Elements (1a) zum Festlegen der Befestigungsvorrichtung (1) an einer vertikalen Befestigungsfläche des Möbels ausgebildet ist.

## Beschreibung

Die vorliegende Erfindung betrifft eine Befestigungsvorrichtung oder Armaturverstärkung nach dem Oberbegriff des Patentanspruchs 1 für Armaturen von Spülen, welche einerseits an einem die Spüle tragenden Möbel festlegbar ist und welche andererseits wenigstens eine Durchtrittsöffnung für eine Armatur aufweist.

Gattungsgemäße Befestigungsvorrichtungen sind beispielsweise aus der DE 102 51 569 A1 und aus der EP 1 770 224 A1 bekannt. Sie dienen dazu, dass auf die Armatur einwirkende Kräfte direkt von dem die Spüle tragenden Möbel, beispielsweise einer Arbeitsplatte, aufgenommen werden können, ohne dass die Spüle selbst zu sehr beansprucht wird. Die so geschaffene stabile Fixierung der Armatur an der Spüle soll auch für besonders schwere Armaturen, beispielsweise für mit Schlauchbrausen versehene Mischbatterien, ausreichend sein, wodurch es weiterhin möglich ist, die Materialdicke der Spüle ohne Nachteile hinsichtlich der Stabilität der Armaturenfixierung zu reduzieren.

Zwar erreichen die vorbekannten Befestigungsvorrichtungen dieses Ziel zumindest teilweise, sind dabei jedoch regelmäßig mehrteilig mit einer Anzahl zu verbindender und relativ zueinander beweglicher Einzelteile ausgebildet, was ihre Herstellung relativ kostenaufwändig und ihre praktische Handhabung relativ schwierig macht. Weiterhin sehen die beiden vorstehend genannten Befestigungsvorrichtungen eine Befestigung derselben an einer Arbeitsplattenunterseite vor, welche jedoch bei bereits montierter Spüle in der Regel hinter deren Ablauf und der Armatur selbst liegt und daher nur schwer zugänglich ist.

Der Erfindung liegt die Aufgabe zugrunde, eine Befestigungsvorrichtung der eingangs genannten Art dahingehend weiterzubilden, dass diese kostengünstiger herstellbar und in der praktischen Verwendung einfacher zu handhaben ist.

Die Erfindung löst diese Aufgabe mittels einer Befestigungsvorrichtung für Armaturen von Spülen mit den Merkmalen des Patentanspruchs 1. Vorteilhafte Weiterbildungen der Erfindung sind Gegenstand von Unteransprüchen, deren Wortlaut hiermit durch ausdrückliche Bezugnahme in die Beschreibung aufgenommen wird, um unnötige Textwiederholungen zu vermeiden.

Erfindungsgemäß ist eine Befestigungsvorrichtung für Armaturen von Spülen, welche einerseits an einem die Spüle tragenden Möbel festlegbar ist und andererseits wenigstens eine Durchtrittsöffnung für eine Armatur aufweist, dadurch gekennzeichnet, dass die Befestigungsvorrichtung als im Wesentlichen plattenförmiges Element ausgebildet ist, wobei die Durchtrittsöffnung sich im Wesentlichen senkrecht zu einer Plattenebene durch das plattenförmige Element erstreckt und wobei wenigstens eine Seitenfläche des plattenförmigen Elements zum Festlegen der Befestigungsvorrichtung an einer vertikalen Befestigungsfläche des Möbels ausgebildet ist.

Die erfindungsgemäß vorgeschlagene Befestigungsvorrichtung ist also im einfachsten Fall als plattenförmiges Element ausgebildet ist, wobei in der Plattenfläche, d. h. senkrecht zur Plattenebene die Durchtrittsöffnung für eine Armatur vorgesehen ist und wobei eine Plattenkante oder Seitenfläche des plattenförmigen Elements dazu dient, die Befestigungsvorrichtung an einer vertikalen Befestigungsfläche des Möbels abzustützen und somit festzulegen, vorzugsweise an einem Spülenausschnitt in einer Arbeitsplatte, welcher bei montierter Spüle deutlich leichter zugänglich ist als die Arbeitsplattenunterseite. Zu diesem Zweck sollte das plattenförmige Element im Zuge einer entsprechenden Ausgestaltung zumindest an der genannten Seitenfläche eine ausreichende Plattendicke aufweisen. Letztere kann über das plattenförmige Element konstant sein oder insbesondere zu der genannten Seitenfläche hin zunehmen.

Eine bevorzugte Weiterbildung der erfindungsgemäßen Befestigungsvorrichtung sieht vor, dass die Seiten- oder Kantenfläche, die zum Festlegen an dem Möbel dient, über die Plattenebene hinaus verlängert ist, so dass die Befestigungsvorrichtung als ein im Querschnitt im Wesentlichen L-förmiges Winkelteil mit einem ersten Schenkel (dem eigentlichen plattenförmigen Element) und mit einem rechtwinklig dazu angeordneten zweiten Schenkel (der verlängerten Kante) ausgebildet ist, wobei die Durchtrittsöffnung entsprechend in dem ersten Schenkel vorgesehen ist und wobei der zweite Schenkel zum Festlegen an dem Möbel dient bzw. ausgebildet ist.

Zum optionalen gesicherten Festlegen der Befestigungsvorrichtung an der genannten vertikalen Befestigungsfläche des Möbels sieht eine Weiterbildung des Erfindungsgegenstands vor, dass in dem zweiten Schenkel Durchbrüche, insbesondere in Form von Bohrungen zum Befestigen an dem Möbel vorgesehen sind. Insbesondere erfolgt die Befestigung durch Verschrauben, indem geeignete Schraubmittel durch die genannten Durchbrüche hindurch in das Möbel eingebracht werden. In diesem Zusammenhang können die Durchbrüche vorteilhafterweise in äußeren Randbereichen des zweiten Schenkels angeordnet sein, um eine leichte Zugänglichkeit an einer bereits installierten Armatur vorbei zu gewährleisten.

Um eine gewisse notwendige Verstellbarkeit zu erreichen, sieht eine andere Weiterbildung des Erfindungsgegenstands vor, dass die Durchtrittsöffnung als Langloch ausgebildet ist, wobei eine andere Weiterbildung vorsieht, dass das Langloch senkrecht zu der Kantenfläche des plattenförmigen Elements bzw. senkrecht zu einer den zweiten Schenkel enthaltenden Ebene orientiert ist. Auf diese Weise ist eine gewisse Verstellbarkeit hinsichtlich des Abstandes zwischen der Armatur und der vertikalen Befestigungsfläche des Möbels gegeben. Eine zusätzliche Höhenanpassung - wie bei bestimmten Ausgestaltungen des Standes der Technik - ist vorliegend nicht erforderlich, sondern erfolgt in einfacher Weise über eine entsprechende Festlegung der Befestigungsvorrichtung an dem Möbel.

Eine äußerst bevorzugte Weiterbildung der erfindungsgemäßen Befestigungsvorrichtung sieht vor, dass diese weiterhin wenigstens ein Positionierungsteil für die Armatur innerhalb der Durchtrittsöffnung aufweist. Dabei kann das Positionierungsteil im Bereich der Durchtrittsöffnung mit dem plattenförmigen Element bzw. mit dem ersten Schenkel und/oder mit der Durchtrittsöffnung selbst insbesondere formschlüssig zusammenwirken. Das Positionierungsteil umgibt die Armatur innerhalb der Durchtrittsöffnung und sorgt auf diese Weise selbst insbesondere für eine möglichst großflächige Anlage von Fixierungsmitteln der Armatur, wie beispielsweise Befestigungsmuttern, an der Befestigungsvorrichtung. Auf diese Weise werden insbesondere notwendigerweise verbleibende Freiräume innerhalb einer als Langloch ausgebildeten Durchtrittsöffnung "überbrückt". Der angesprochene Formschluss dient insbesondere einer möglichst genauen Anordnung des Positionierungsteils im Bereich der Durchtrittsöffnung.

Das Positionierungsteil selbst kann im Zuge von Weiterbildungen der vorliegenden Erfindung auf verschiedene Weise ausgebildet sein. Im Zuge einer ersten Ausgestaltung handelt es sich bei dem Positionierungsteil um eine Lochscheibe, die zum Positionieren eines entsprechend geformten Armaturteils, wie einem Gewindestutzen, ein insbesondere kreisförmiges Loch aufweist.

Alternativ kann das Positionierungsteil als insbesondere einfach unterbrochenes Ringteil nach Art eines Hufeisens ausgebildet sein, das zum Positionieren eines entsprechend geformten Armaturteils, wie einer Gewindestange, einen im Innern des Ringteils angeordneten Vorsprung mit einem insbesondere kreisförmigen Loch aufweist.

Das Positionierungsteil kann in der Praxis Bestand- bzw. Zubehörteil einer Armatur sein und entsprechend mit dieser ausgeliefert bzw. bereitgestellt werden.

Zwecks einer Material- und Gewichtsersparnis sowie zum Vermeiden von die Montage behindernden Strukturen kann das der Kantenfläche abgewandte Ende des plattenförmigen Elements bzw. das freie Ende des ersten Schenkels eine Abrundung aufweisen, welche vorzugsweise konturenmäßig im Wesentlichen parallel zu einer benachbarten Kontur der Durchtrittsöffnung verläuft.

Die beschriebene Befestigungsvorrichtung ist vorzugsweise in einem geeigneten metallischen Werkstoff, wie Stahl oder dergleichen, oder in Kunststoff ausgebildet. Allerdings erkennt der Fachmann, dass die vorliegende Erfindung nicht auf eine derartige Ausgestaltung beschränkt ist.

Die vorgeschlagene Befestigungsvorrichtung ist verglichen mit herkömmlichen, gattungsgemäßen Gegenständen relativ einfach und günstig herzustellen und kann somit als Zusatzbauteil zu jeder verkauften Armatur mitgegeben werden, ohne dass eine zusätzliche Bestellung von relativ teuren Zusatzbauteilen erforderlich ist, wie dies herkömmlicherweise regelmäßig der Fall war.

Weitere Eigenschaften und Vorteile der Erfindung ergeben sich aus der nachfolgenden Beschreibung von Ausführungsbeispielen anhand der Zeichnung. Es zeigt:
- Figur 1: eine perspektivische Ansicht einer Ausgestaltung der erfindungsgemäßen Befestigungsvorrichtung;
- Figur 2: eine perspektivische Ansicht einer weiteren Ausgestaltung der erfindungsgemäßen Befestigungsvorrichtung;
- Figur 3: eine perspektivische Darstellung einer weiteren Ausgestaltung der erfindungsgemäßen Befestigungsvorrichtung bei Verwendung an einer Spüle; und
- Figur 4: eine andere Ausgestaltung der erfindungsgemäßen Befestigungsvorrichtung bei Verwendung an einer Spüle.

In den Figuren bezeichnen gleiche Bezugszeichen durchgängig gleiche oder gleichwirkende Elemente.

Figur 1 zeigt eine Ausgestaltung der erfindungsgemäßen Befestigungsvorrichtung 1 für Armaturen von Spülen. In Figur 1 ist jedoch nur die Befestigungsvorrichtung 1 ohne die Armatur und ohne die Spüle bzw. ohne ein die Spüle tragendes Möbel dargestellt.

Die Befestigungsvorrichtung 1 ist als im Wesentlichen plattenförmiges Element 1a ausgebildet, was bedeutet, dass die Befestigungsvorrichtung 1 grundsätzlich in Form einer ebenen Platte ausgebildet ist, welche entsprechend eine Plattenfläche definiert. Eine Plattenkante oder Seitenfläche 1 b der Befestigungsvorrichtung 1 ist vollflächig eben und somit zum Festlegen der Befestigungsvorrichtung 1 an einer vertikalen Befestigungsfläche des (nicht gezeigten) Möbels ausgebildet. An der gegenüberliegenden Seite weist die Befestigungsvorrichtung 1 eine Abrundung 2a auf.

Die Befestigungsvorrichtung 1 weist senkrecht zu ihrer Plattenfläche eine Durchtrittsöffnung 4 für die (nicht gezeigte) Armatur auf, welche die Form eines Langlochs besitzt. Dabei ist die Durchtrittsöffnung 4 bzw. das Langloch derart ausgebildet, dass das Langloch senkrecht zu der Kantenfläche 1 b der Befestigungsvorrichtung 1 orientiert ist. Mit anderen Worten, das Langloch 4 ist derart orientiert, dass seine längste Abmessung senkrecht zur Kantenfläche 1 b verläuft. Die Abrundung 2a verläuft mit ihrer Kontur im Wesentlichen parallel zu einer benachbarten Kontur 4a der Durchtrittsöffnung 4.

Das plattenförmige Element 1 a der Befestigungsvorrichtung 1 weist gemäß der Ausgestaltung in Figur 1 eine konstante Plattendicke d auf. Wie der Fachmann erkennt, ist die vorliegende Erfindung jedoch nicht auf eine derartige Ausgestaltung des plattenförmigen Elements 1 a beschränkt. Vielmehr kann das plattenförmige Element 1a auch eine sich ändernde Dicke d aufweisen, welche insbesondere ausgehend von der Abrundung 2a zu der Kantenfläche 1 b hin zunehmen kann, so dass sich im Querschnitt eine in etwa keilförmige Ausgestaltung des plattenförmigen Elements 1a ergibt.

Die Durchtrittsöffnung 4 dient zum Durchführen einer Armatur, während die ebene Kantenfläche 1 b zum Abstützen und damit zum Festlegen der Befestigungsvorrichtung 1 an dem die Spüle tragenden Möbel (nicht gezeigt) und somit zum Abstützen der (ebenfalls nicht gezeigten) Armatur ausgebildet ist.

Figur 2 zeigt eine weitere Ausgestaltung der erfindungsgemäßen Befestigungsvorrichtung 1 für Armaturen von Spülen. In Figur 2 ist ebenfalls nur die Befestigungsvorrichtung 1 ohne die Armatur und ohne die Spüle bzw. ohne ein die Spüle tragendes möbel dargestellt. Die Befestigungsvorrichtung 1 ist in Form eines im Querschnitt L-förmigen Winkelteils ausgebildet, das einen ersten Schenkel 2 und einen zweiten Schenkel 3 aufweist, die zueinander rechtwinklig angeordnet sind. In dem ersten Schenkel 2 ist eine Durchtrittsöffnung 4 für die (nicht gezeigte) Armatur ausgebildet, welche die Form eines Langlochs annimmt. Dabei ist die Durchtrittsöffnung 4 bzw. das Langloch derart ausgebildet, dass das Langloch senkrecht zu einer den zweiten Schenkel 3 enthaltenen Ebene orientiert ist. Mit anderen Worten, das Langloch 4 ist derart orientiert, dass seine längste Abmessung senkrecht zu einer Fläche des zweiten Schenkels 3 verläuft. An dem freien Ende des ersten Schenkels 2 weist die Befestigungsvorrichtung 1 eine Abrundung 2a auf, deren Kontur im Wesentlichen parallel zu einer benachbarten Kontur 4a der Durchtrittsöffnung 4 verläuft.

Während die Durchtrittsöffnung 4 - wie gesagt - zum Durchführen einer Armatur dient, ist der zweite Schenkel 3 zum Festlegen der Befestigungsvorrichtung 1 an einem die Spüle tragenden Möbel (nicht gezeigt), insbesondere an einer vertikalen Befestigungsfläche des Möbels ausgebildet. Zu diesem Zweck sind in dem zweiten Schenkel 3 außen Durchbrüche 5 in Form von Bohrungen vorgesehen, von denen in der gewählten Darstellung gemäß Figur 2 nur einer bzw. eine erkennbar ist. Über die Durchbrüche 5 lässt sich die Befestigungsvorrichtung 1 an dem (nicht gezeigten) Möbel lösbar-dauerhaft befestigen, insbesondere durch Verschrauben.

Die dargestellte Befestigungsvorrichtung 1 dient wie diejenige in Figur 1 dazu, auf die Armatur einwirkende Kräfte direkt in das die Spüle tragende Möbel einzuleiten, ohne dass die Spüle selbst zu sehr beansprucht wird, wodurch eine stabile Fixierung der Armatur an der Spüle gewährleistet ist, welche auch für besonders schwere Armaturen ausreicht, so dass weiterhin eine Materialdicke der Spüle ohne Nachteil hinsichtlich der Stabilität der Armaturenfixierung reduzierbar ist.

Eine entsprechende Verwendung der Befestigungsvorrichtung 1 gemäß Figur 2 ist exemplarisch in Figur 3 und Figur 4 dargestellt.

Figur 3 zeigt eine perspektivische Darstellung einer weiteren Ausgestaltung der erfindungsgemäßen Befestigungsvorrichtung bei Verwendung an einer Spüle. In Figur 2 bezeichnet das Bezugszeichen 6 die Spüle, insbesondere eine Küchenspüle; das Bezugszeichen 7 bezeichnet ein die Spüle 6 tragendes Möbel, insbesondere die Arbeitsplatte eines Küchenmöbels; und Bezugszeichen 8 bezeichnet eine an der Spüle 6 zu fixierende Armatur, die weiterhin insbesondere ein unterhalb der Spüle 6 angeordnetes Abstützteil 9 und einen durch das Abstützteil 9 hindurchgeführten Gewindestutzen 10 aufweist, durch den die Anschlüsse 11 der Armatur 8 geführt sind.

Die Befestigungsvorrichtung 1 liegt mit ihrem zweiten Schenkel 3 vollflächig an einer vertikalen Befestigungsfläche 12 des Möbels 7 an, hier dem Spülenausschnitt einer Arbeitsplatte, so dass die Durchbrüche 5 seitlich des Gewindestutzens 10 zum Befestigen der Befestigungsvorrichtung 1 an dem Möbel 7 zugänglich sind. Mit ihrem ersten Schenkel 2 liegt die Befestigungsvorrichtung 1 an der Unterseite des Abstützteils 9 an, wobei der Gewindestutzen 10 durch die Durchtrittsöffnung 4 (vgl. Figur 2) der Befestigungsvorrichtung 1 geführt ist. Im Bereich der Durchtrittsöffnung 4 ist an dem ersten Schenkel 2 der Befestigungsvorrichtung 1 noch ein Positionierungsteil 13 in Form einer Lochscheibe angeordnet, die zum Positionieren der Armatur 8 bzw. des Gewindestutzens 10 ein kreisförmiges Loch aufweist, dessen Innendurchmesser im Wesentlichen gerade dem Außendurchmesser des Gewindestutzens 10 entspricht.

Zum Fixieren der Armatur 8 an der Spüle 6 wird eine Befestigungsmutter 14 von unten her auf den Gewindestutzen 10 der Armatur 8 aufgeschraubt und gegen die Lochscheibe 13 bzw. über diese gegen den ersten Schenkel 2 der Befestigungsvorrichtung 1 in Anlage gebracht, so dass die Armatur 8 nach Anziehen der Befestigungsmutter 14 an der Spüle 6 fixiert ist.

Dadurch, dass die Befestigungsvorrichtung 1 und insbesondere deren erster Schenkel 2 gegenüber der Spüle 6 nach unten versetzt angeordnet ist, ist sie in der Lage, auch seitlich auf die Armatur 8 einwirkende Kräfte sicher aufzunehmen und in das Möbel 7 einzuleiten. Um den Abstand zwischen der Spüle 6 und der Befestigungsvorrichtung 1 zu vergrößern, können zusätzlich zu dem Abstützungsteil 9 noch weitere Elemente zwischen der Spüle 6 und dem ersten Schenkel 2 der Befestigungsvorrichtung 1 angeordnet sein, beispielsweise eine zusätzliche Befestigungsmutter zum Fixieren des Abstützungsteils 9, die jedoch in der Darstellung gemäß Figur 3 nicht erkennbar sind.

Die Lochscheibe 13 dient weiterhin zum Abdecken freibleibender Bereiche des Langlochs 4 (vgl. Figur 2), um eine möglichst große Anlagefläche für die Befestigungsmutter 14 an dem ersten Schenkel 2 der Befestigungsvorrichtung 1 zu schaffen.

Aufgrund der Ausgestaltung der Durchtrittsöffnung 4 in Form eines Langlochs ist es leicht möglich, Toleranzen beim Einbau der Armatur 8 in die Spüle 6 hinsichtlich einer relativen Anordnung von Gewindestutzen 10 und Befestigungsfläche 12 des Möbels 7 auszugleichen.

Figur 4 zeigt eine andere Ausgestaltung der erfindungsgemäßen Befestigungsvorrichtung bei Verwendung an einer Spüle. Die Darstellung gemäß Figur 4 entspricht weitgehend derjenigen in Figur 3, so dass vorliegend nur auf Unterschiede zwischen den beiden Ausgestaltungen näher eingegangen wird.

Zwecks ihrer Fixierung weist die Armatur 8' gemäß Figur 4 anstelle des Gewindestutzens 10 (vgl. Figur 3) eine Gewindestange 10' auf, auf welche eine Befestigungsmutter 14' aufgeschraubt wird. Das mit der Gewindestange 10' bei der Ausgestaltung gemäß Figur 4 zusammenwirkende Positionierungsteil 13' ist in Form eines Ringteils ausgebildet, das bei Bezugszeichen 15 eine Unterbrechung aufweist. Weiterhin besitzt das Ringteil 13' auch an seiner nicht erkennbaren Oberseite eine wulstartige Erhebung 16, über welche das Ringteil 13' zumindest teilweise formschlüssig mit der Durchtrittsöffnung 4 (vgl. Figur 2) in der Befestigungsvorrichtung 1 zusammenwirkt. Weiterhin weist das Ringteil 13' in seinem Inneren einen Vorsprung 17 auf, der zum Aufnehmen der Gewindestange 10' mit einem Loch 18 versehen ist.

Wie bereits anhand der Figur 3 erläutert, wird die Armatur 8' durch Anziehen der Befestigungsmutter 14' gegen das Positionierungsteil bzw. Ringteil 13' fixiert, wobei die Befestigungsvorrichtung 1 über das Ringteil 13' auf das Abstützungsteil 9 und damit auf die Spüle 6 einwirkt.

Auch beim Gegenstand der Figur 4 können zwischen der Oberseite des ersten Schenkels 2 der Befestigungsvorrichtung 1 und dem Abstützungsteil 9 noch weitere Elemente angeordnet sein, wie eine Befestigungsmutter für das Abstützungsteil 9, die jedoch in der Darstellung gemäß Figur 4 nicht zu erkennen sind.

## Patentansprüche

1. Befestigungsvorrichtung (1) für Armaturen (8, 8') von Spülen (6), welche einerseits an einem die Spüle (6) tragenden Möbel (7) festlegbar ist und andererseits wenigstens eine Durchtrittsöffnung (4) für eine Armatur (8, 8') aufweist,
**dadurch gekennzeichnet,**
**dass** die Befestigungsvorrichtung (1) als im Wesentlichen plattenförmiges Element (1 a) ausgebildet ist, wobei die Durchtrittsöffnung (4) sich im Wesentlichen senkrecht zu einer Plattenebene durch das plattenförmige Element (1 a) erstreckt und wobei wenigstens eine Seitenfläche (1 b) des plattenförmigen Elements (1a) zum Festlegen der Befestigungsvorrichtung (1) an einer vertikalen Befestigungsfläche (12) des Möbels (7) ausgebildet ist.

2. Befestigungsvorrichtung (1) nach Anspruch 1,
**dadurch gekennzeichnet,**
**dass** das plattenförmige Element (1 a) eine konstante Dicke (d) aufweist.

3. Befestigungsvorrichtung (1) nach Anspruch 1,
**dadurch gekennzeichnet,**
**dass** die Dicke (d) des plattenförmigen Elements (1a) zu der Seitenfläche (1 b) hin zunimmt.

4. Befestigungsvorrichtung (1) nach Anspruch 1,
**dadurch gekennzeichnet,**
**dass** die Befestigungsvorrichtung (1) als im Querschnitt im Wesentlichen L-förmiges Winkelteil mit einem ersten Schenkel (2), welcher dem plattenförmigen Element (1a) entspricht, und mit einem rechtwinklig dazu angeordneten zweiten Schenkel (3), welcher eine Verlängerung der Seitenfläche (1 b) bildet, ausgebildet ist, wobei die Durchtrittsöffnung (4) in dem ersten Schenkel (2) vorgesehen ist und wobei der zweite Schenkel (3) zum Festlegen der Befestigungsvorrichtung (1) an einer vertikalen Befestigungsfläche (12) des Möbels (7) ausgebildet ist.

5. Befestigungsvorrichtung (1) nach mindestens einem der Ansprüche 1 bis 4,
**dadurch gekennzeichnet,**
**dass** die Durchtrittsöffnung (4) als Langloch ausgebildet ist.

6. Befestigungsvorrichtung (1) nach mindestens Anspruch 5,
**dadurch gekennzeichnet,**
**dass** das Langloch (4) senkrecht zu der Seitenfläche (1 b) bzw. senkrecht zu einer den zweiten Schenkel (3) enthaltenden Ebene orientiert ist.

7. Befestigungsvorrichtung (1) nach mindestens Anspruch 4,
**dadurch gekennzeichnet,**
**dass** in dem zweiten Schenkel (3) Durchbrüche (5) zum Befestigen an dem Möbel (7) vorgesehen sind, insbesondere zum Befestigen durch Verschrauben.

8. Befestigungsvorrichtung (1) nach mindestens einem der Ansprüche 1 bis 7, **gekennzeichnet durch** wenigstens ein Positionierungsteil (13, 13') für die Armatur (8, 8') innerhalb der Durchtrittsöffnung (4), welches im Bereich der Durchtrittsöffnung (4) mit dem plattenförmigen Element (1a) und/oder mit der Durchtrittsöffnung (4) insbesondere formschlüssig zusammenwirkt.

9. Befestigungsvorrichtung (1) nach Anspruch 8,
**dadurch gekennzeichnet,**
**dass** das Positionierungsteil (13) als Lochscheibe ausgebildet ist, die zum Positionieren eines entsprechend geformten Armaturteils (10) ein insbesondere kreisförmiges Loch aufweist.

10. Befestigungsvorrichtung (1) nach Anspruch 8,
**dadurch gekennzeichnet,**
**dass** das Positionierungsteil (13') als insbesondere einfach unterbrochenes Ringteil ausgebildet ist, welches zum Positionieren eines entsprechend geformten Armaturteils (10') einen im Innern des Ringteils angeordneten Vorsprung (17) mit einem insbesondere kreisförmigen Loch (18) aufweist.

11. Befestigungsvorrichtung (1) nach mindestens einem der Ansprüche 1 bis 10,
**gekennzeichnet durch** eine der Seitenfläche (1 b) gegenüberliegende Abrundung (2a).

12. Befestigungsvorrichtung (1) nach mindestens Anspruch 4 und Anspruch 11,
**dadurch gekennzeichnet,**
**dass** das freie Ende des ersten Schenkels (2) die Abrundung (2a) aufweist.

13. Befestigungsvorrichtung (1) nach Anspruch 11 oder Anspruch 12,
**dadurch gekennzeichnet,**
**dass** die Kontur der Abrundung (2a) im Wesentlichen parallel zu einer benachbarten Kontur (4a) der Durchtrittsöffnung (4) verläuft.

14. Befestigungsvorrichtung (1) nach mindestens einem der Ansprüche 1 bis 13,
**dadurch gekennzeichnet,**
**dass** die Befestigungsvorrichtung (1) in einem geeigneten metallischen Werkstoff, vorzugsweise in Stahl ausgebildet ist.

15. Befestigungsvorrichtung (1) nach mindestens einem der Ansprüche 1 bis 13,
**dadurch gekennzeichnet,**
**dass** die Befestigungsvorrichtung (1) in Kunststoff ausgebildet ist.
